# FASCICULE DE BREVET EUROPEEN

(11) **EP 2 653 939 B1**
(45) Date de publication et mention de la délivrance du brevet: **30.08.2017**
(21) Numéro de dépôt: 12164997.4
(22) Date de dépôt: 20.04.2012
(51) Int. Cl.: G04B 19/12, G04B 19/10

(54) **Cadran pour pièce d'horlogerie**
Zifferblatt für eine Uhr
Dial for a clock piece

(43) Date de publication de la demande: 23.10.2013
(73) Titulaire: ETA SA Manufacture Horlogère Suisse, 2540 Grenchen (CH)
(72) Inventeur: Stark, Stefan, 2515 Prêles (CH)
(74) Mandataire: Giraud, Eric

(56) Documents cités:
- EP-A1- 0 257 453
- CH-A- 260 123
- CH-A- 393 191
- CH-A- 419 978
- JP-A- 58 124 979
- JP-A- 2005 049 277
- US-A- 1 310 523

## Description

### Domaine de l'invention

L'invention concerne un cadran pour pièce d'horlogerie comportant une face avant constituant une surface d'affichage visible et opposée à une face arrière, ledit cadran comportant, ou bien au moins une cavité s'étendant dans au moins une partie de l'épaisseur dudit cadran entre ladite surface visible et ladite face arrière, ou bien au moins une surface périphérique s'étendant dans au moins une partie de l'épaisseur dudit cadran entre ladite surface visible et ladite face arrière, où au moins une dite cavité ou au moins une surface périphérique comporte au moins une surface en contre-dépouille, s'étendant dans au moins une partie de l'épaisseur dudit cadran entre ladite surface visible et ladite face arrière.

L'invention concerne encore un cadran renforcé comportant au moins un tel cadran.

L'invention concerne encore un cadran équipé comportant au moins un tel cadran ou un tel cadran renforcé.

L'invention concerne encore une pièce d'horlogerie comportant au moins un tel cadran ou un tel cadran renforcé, ou un tel cadran équipé.

L'invention concerne encore un procédé de réalisation d'un tel cadran.

L'invention concerne le domaine des pièces d'horlogerie, et plus particulièrement le domaine de l'affichage, ou encore le domaine du garnissage des surfaces visibles.

### Arrière-plan de l'invention

Les cadrans d'horlogerie sont réalisés en matières rigides, en particulier en matières synthétiques rigides, pour assurer une bonne tenue, et un aspect correct de l'affichage.

Les procédés de moulage n'autorisent que des surfaces en dépouille, ce qui restreint les possibilités d'élaboration de détails, voire de cadrans entiers, en relief. La pose d'inserts n'est possible que dans des logements cylindriques ou en dépouille, ce qui oblige à coller ou à sertir ces inserts dans leurs logements, pour assurer leur maintien et leur bon positionnement, notamment angulaire.

Les seules possibilités d'obtention de surfaces en contre-dépouille, pour le maintien d'inserts ou pour l'obtention d'effets optiques particuliers, résident alors dans l'empilage et le collage de plusieurs strates, ou encore dans un usinage coûteux.

Le document CH 419 978 A au nom de FLUCKIGER décrit un cadran avec des encoches à entrées biseautées au revers, des insert de forme allongée et à pattes élastiques y sont clipés.

Le document US 1 310 523 A au nom de EBERHARD décrit un cadran avec un fond comportant des implantations coniques au revers, dans lesquelles sont clipés des pieds fendus que comporte, sur son dos, le composant d'affichage.

Le document CH 393 191 A au nom de LE PRELET décrit un cadran comportant des fentes, dans lesquelles sont introduits des signes rapportés comportant des pieds et rivés au revers du cadran, au niveau d'entrées notamment coniques ou chanfreinées.

Le document EP 0 257 453 A au nom de TISSOT décrit un cadran monobloc avec la carrure en matière minérale naturelle, comportant des logements dans lesquels sont collés des cabochons dans lesquels sont serties des pierres taillées.

Le document CH 260 123 A au nom de BEYELER décrit aussi un cadran avec des pierres taillées montées en cabochon ou bien montés par le dos du cadran et maintenus par des surfaces en contre-dépouille.

Le document JP 58 124979 A au nom de SEIKO décrit un collage de pierres dans des cabochons, en alternative à un sertissage dans de tels cabochons.

Le document JP 2005 049277 A au nom de KAWAGICHIKO SEIMITSU décrit un cadran en relief avec des surfaces moulées en dépouille, la décoration des signes d'affichage est faite en tampographie en plusieurs passes.

### Résumé de l'invention

L'invention se propose de permettre une grande liberté de conception pour les cadrans, en autorisant des reliefs avec contre-dépouilles, pour l'implantation d'inserts ou l'obtention de reliefs particuliers.

Tout particulièrement, l'invention s'attache à proposer une possibilité de réalisation d'un tel cadran de façon monobloc.

A cet effet, l'invention concerne un cadran pour pièce d'horlogerie comportant une face avant constituant une surface d'affichage visible et opposée à une face arrière, ledit cadran comportant, ou bien au moins une cavité s'étendant dans au moins une partie de l'épaisseur dudit cadran entre ladite surface visible et ladite face arrière, ou bien au moins une surface périphérique s'étendant dans au moins une partie de l'épaisseur dudit cadran entre ladite surface visible et ladite face arrière, où au moins une dite cavité ou au moins une surface périphérique comporte au moins une surface en contre-dépouille, s'étendant dans au moins une partie de l'épaisseur dudit cadran entre ladite surface visible et ladite face arrière, caractérisé en ce que ledit cadran est monobloc et en matériau souple choisi parmi un élastomère souple ou un silicone ou un caoutchouc ou un cuir.

L'invention concerne encore un cadran renforcé comportant au moins un tel cadran, caractérisé en ce que au moins une dite face arrière est fixée sur une semelle rigide.

L'invention concerne encore un cadran équipé comportant au moins un tel cadran ou un tel cadran renforcé, caractérisé en ce qu'il comporte au moins un insert souple ou rigide et comportant au moins une surface en dépouille coopérant avec une dite surface en contre-dépouille pour le maintien dudit insert dans ledit au moins un cadran.

L'invention concerne encore une pièce d'horlogerie comportant au moins un tel cadran ou un tel cadran renforcé, ou un tel cadran équipé.

L'invention concerne encore un procédé de réalisation d'un tel cadran, caractérisé en ce que :
- on prépare un moule comportant au moins une surface en relief comportant au moins une surface en contre-dépouille ;
- on effectue, dans ledit moule, le moulage, à l'état liquide ou pâteux, d'un matériau souple ou d'un silicone ou d'un élastomère souple ;
- on laisse ledit matériau souple ou silicone ou élastomère souple dans ledit moule pendant une durée suffisante pour sa polymérisation ou sa vulcanisation jusqu'à l'obtention d'un cadran stable à la température ambiante ;
- on effectue le démoulage dudit cadran.

### Description sommaire des dessins

D'autres caractéristiques et avantages de l'invention apparaîtront à la lecture de la description détaillée qui va suivre, en référence aux dessins annexés, où :
- la figure 1 représente, de façon schématisée et en vue de face, une pièce d'horlogerie, en l'occurrence une montre, comportant un cadran selon l'invention, dans une variante où ce cadran est un cadran équipé muni d'inserts ;
- la figure 2 représente, de façon schématisée, partielle et en coupe transversale, une section d'un cadran souple servant de base au cadran équipé de la figure 1, et comportant une surface en contre-dépouille pour la réception d'un insert ;
- la figure 3 représente, de façon schématisée et en coupe transversale selon un axe neuf heures- trois heures, le cadran équipé de la figure 1, muni de deux inserts, l'un non indexé pour l'affichage du chiffre neuf, et l'autre comportant une surface d'indexage angulaire pour l'affichage du chiffre trois ;
- la figure 4A représente, de façon partielle et analogue à la figure 3, une variante où un insert est logé dans une douille elle-même logée dans une cavité du cadran selon l'invention au niveau d'une surface en contre-dépouille, la figure 4B représentant une variante où la douille comporte une surface en contre-dépouille pour le maintien de l'insert, mais où son profil externe est à génératrices droites pour son insertion dans un cadran quelconque;
- la figure 5 représente, de façon schématisée et en vue de dessus, l'insert correspondant au chiffre trois de la figure 1, et qui comporte une surface d'orientation agencée pour coopérer de façon complémentaire avec une surface d'indexage que comporte la cavité correspondante du cadran ;
- la figure 6 représente, de façon schématisée, partielle et en coupe transversale, une section d'un cadran souple selon l'invention, équipé d'un insert qui est un composant de joaillerie (représenté en élévation sur la figure 7 ;
- la figure 8 représente, de façon schématisée et en coupe transversale, une garniture souple, pour le garnissage d'une pièce d'horlogerie, notamment pour constituer un cadran selon l'invention, ou pour venir en recouvrement d'un cadran selon l'invention représenté en coupe sur la figure 9, l'ensemble assemblé étant représenté en coupe sur la figure 10 ;
- la figure 11 représente, de façon schématisée et en coupe transversale, les deux composants d'un cadran renforcé selon l'invention, avec une semelle rigide logeable dans une gorge périphérique du cadran ;
- la figure 12 représente, de façon schématisée et en coupe transversale, les deux composants d'un autre cadran renforcé où le cadran souple comporte des pions de clipage à cliper dans des orifices d'une semelle rigide ;
- la figure 13 représente, de façon schématisée et en coupe transversale, une variante de cadran souple surmoulé sur une semelle rigide.

### Description détaillée des modes de réalisation préférés

L'invention concerne le domaine des pièces d'horlogerie, et plus particulièrement le domaine de l'affichage, ou encore le domaine du garnissage des surfaces visibles.

L'invention se propose d'autoriser une liberté de conception pour les cadrans, en autorisant des reliefs avec contre-dépouilles. Dans une variante particulière, un tel cadran est en exécution monobloc. Dans d'autres variantes, les contres-dépouilles sont utilisées pour des fonctionnalités particulières, notamment pour le logement d'éléments complémentaires d'affichage, soit statiques, soit dynamiques comme un mouvement mécanique indépendant, ou encore un LCD, une LED ou autre affichage électronique, ou bien pour le logement d'éléments décoratifs de joaillerie ou similaire.

Le cadran selon l'invention est un cadran souple, avec au moins un relief en creux, ou de type 3D avec reliefs creux et saillants, en matériau souple tel qu'élastomère, silicone, caoutchouc, ou similaire.

Ce cadran est un cadran 1 pour pièce d'horlogerie 100 comportant une face avant 2 constituant une surface d'affichage visible et opposée à une face arrière 3.

Selon l'invention, ce cadran 1 comporte :
- ou bien au moins une cavité 4 s'étendant dans au moins une partie de l'épaisseur de ce cadran 1 entre la surface visible 2 et la face arrière 3,
- ou bien au moins une surface périphérique 40 s'étendant dans au moins une partie de l'épaisseur du cadran 1 entre la surface visible 2 et la face arrière 3.

Et au moins une telle cavité 4 ou au moins une telle surface périphérique 40 comporte au moins une surface en contre-dépouille 5, s'étendant dans au moins une partie de l'épaisseur du cadran 1 entre la surface visible 2 et la face arrière 3. Une variante préférée, où cette surface en contre-dépouille 5 s'étend depuis la face avant 2, est illustrée par les réalisations des figures 2, 3, 4A, 9, 10, 13.

Dans une autre variante, au moins une surface en contre-dépouille 5 s'étend depuis la face arrière 3, tel que visible sur les figures 11 et 12.

Naturellement, l'invention permet encore de créer de telles surfaces en contre-dépouille 5 à tout niveau du cadran 1, et non seulement au niveau de sa face avant 2 ou de sa face arrière 3, qui constituent des variantes particulières non limitatrices de l'invention.

Dans une réalisation particulière, le cadran 1 est monobloc et en matériau souple moulé.

Dans la réalisation de la figure 4A ou 4B, au moins une surface en contre-dépouille 5 est située dans une cavité 4 que comporte une douille 6 souple ou rigide insérée dans un logement 7 s'étendant dans au moins une partie de l'épaisseur du cadran 1 entre la surface visible 2 et la face arrière 3. La figure 4A illustre une variante préférée où un insert 9 comportant une surface en dépouille 12 est logé, au niveau d'une surface en contre-dépouille 5A, dans une douille 6 qui comporte aussi une surface extérieure en dépouille et qui est elle-même logée dans une cavité 4 du cadran 1 au niveau d'une surface 5 en contre-dépouille.

La figure 4B représente une variante où la douille 6 comporte une surface en contre-dépouille 5 pour le maintien de l'insert 9 au niveau d'une surface en dépouille 12 de ce dernier, mais où le profil externe de la douille 6 est à génératrices droites pour son insertion dans un cadran quelconque. On comprend ainsi que, si l'invention s'applique avantageusement à un cadran complet, elle est également applicable à un composant isolé, comme une telle douille 6.

Avantageusement, pour un positionnement angulaire optimal d'un insert 9, au moins une surface en contre-dépouille 5 du cadran 1 est située dans une telle cavité 4, laquelle comporte une surface d'indexage 8 pour l'orientation angulaire d'un insert 9, qui comporte une surface d'orientation 13 agencée pour coopérer de façon complémentaire avec cette surface d'indexage 12, tel que visible sur les figures 1, 3, et 5.

Outre un cadran nu 1, l'invention concerne encore un cadran renforcé 10 comportant au moins un cadran 1, renforcé par au moins une semelle rigide 11. Dans la variante préférée des figures 3, 4A, 4B, 9 et 10, au moins une face arrière 3 du cadran est fixée sur une semelle rigide 11. Cette fixation peut être réalisée lors de l'élaboration du cadran 10, ou a posteriori par collage ou similaire. La figure 13 illustre un exemple où le cadran renforcé 10 résulte du surmoulage d'un cadran 1 sur une semelle rigide 11.

Les figures 11 et 12 illustrent deux variantes de cadran renforcé 10 : le cadran 1 de la figure 11 comporte une gorge 16, notamment au moins partiellement périphérique, comportant une telle surface en contre-dépouille 5, pour la réception d'un bord 111 d'une semelle rigide 11, pour le maintien ferme en position de l'une par rapport à l'autre. Sur la figure 12, le cadran 1 comporte au moins un pion de clipage 17, comportant une surface en contre-dépouille 5, pour le maintien clipé du cadran 1 dans au moins un orifice 110 que comporte, en regard de ce au moins un pion de clipage 17, la semelle rigide 11.

L'invention concerne encore un cadran équipé 20 comportant au moins un tel cadran 1, ou un tel cadran renforcé 10. Ce cadran équipé 20 comporte au moins un insert 9 souple ou rigide. Cet insert 9 comporte au moins une surface en dépouille 12 coopérant avec une surface en contre-dépouille 5 pour le maintien de l'insert 9 dans le au moins un cadran 1 ou 10 selon le cas.

Dans une variante particulière de cadran équipé 20, au moins un insert 9 est rigide. Cet insert 9, porteur d'un élément d'affichage ou d'un élément décoratif, et de petite surface frontale, peut être réalisé dans un matériaux plus luxueux que le cadran 1 lui-même, par exemple porcelaine, cristal, métal précieux ou gemme. L'exemple illustré propose des inserts 9 d'affichage, avec chiffres en relief et comportant un revêtement tel qu'une dorure, qui peuvent être préparés séparément : leur pose facile peut encore être facilitée par la présence d'un repère angulaire tel qu'un plat dans le cadran souple 1 et dans l'insert 9, permet de réaliser facilement, et à la demande, un cadran très ouvragé. Ainsi, quand au moins un insert 9 doit être positionné d'une façon particulière, il comporte une surface d'orientation 13 agencée pour coopérer de façon complémentaire avec une surface d'indexage 8 que comporte une cavité 4, laquelle comporte une surface en contre-dépouille 5, pour le logement et l'orientation angulaire de cet insert 9.

Sur un tel cadran équipé 20, au moins un insert 9 est un composant d'affichage 14 statique, comme les chiffres des figures 1, 3, 4A, 4B, et 5, ou un composant d'affichage 14 dynamique, qui peut être un mouvement mécanique indépendant, ou encore, tel que visible sur la figure 1 à sept heures, un LCD, une LED ou autre affichage électronique. Cet insert 9 peut encore être constitué par un capteur d'énergie, notamment solaire, ou par un capteur de grandeur physique, barométrique par exemple. L'insert 9 peut encore comporter au moins un composant de joaillerie 15, ou similaire, tel qu'illustré sur les figures 6 et 7.

Les figures 8 à 10 illustrent le garnissage de surfaces visibles d'une pièce d'horlogerie, notamment d'une montre, avec une garniture souple, telle que du cuir ou similaire. La figure 8 représente une garniture souple 90, notamment pour constituer la surface visible d'un cadran 1 selon l'invention, ou pour venir en recouvrement d'un cadran 1 selon l'invention. Sur un cadran équipé 20 comportant un cadran 1 selon l'invention ou/et une telle garniture 90, au moins un cadran 1 comporte au moins une surface périphérique 40 dont au moins une surface en contre-dépouille 5 maintient une garniture 90 venant en recouvrement de la face avant 2 de ce cadran 1.

Dans une réalisation préférée, la garniture 90 est souple, et comporte une lèvre périphérique 92 délimitée par une gorge en entaille 91 et un bord 93. Et la surface périphérique 40 du cadran 1 est délimitée d'un côté avant par un bord 43 entre la face avant 2 et la surface en contre-dépouille 5, et d'un côté arrière par un rebord périphérique 41 marquant une gorge périphérique 42 agencée pour maintenir ce bord 93 quand l'entaille 91 coopère avec le bord 43, et quand la lèvre périphérique 42 est rabattue en appui sur la surface périphérique 40, tel que visible sur la figure 10.

Dans une réalisation alternative, la garniture 90 est rigide, et comporte une lèvre périphérique 92 délimitée par une gorge en entaille 91 et un bord 93. Et la surface périphérique 40 du cadran 1 est délimitée d'un côté avant par un bord 43 entre la face avant 2 et la surface en contre-dépouille 5, et d'un côté arrière par un rebord périphérique 41 marquant une gorge périphérique 42 agencée pour maintenir le bord 93, quand la garniture 90 est clipée sur le cadran 1, cette entaille 91 coopérant avec le bord 43, et la lèvre périphérique 42 étant en appui sur la surface périphérique 40.

Dans une réalisation préférée de cadran équipé 20, au moins un cadran 1 comportant une telle surface en contre-dépouille 5 est en silicone ou en élastomère souple.

L'invention concerne encore une pièce d'horlogerie 100 comportant au moins un tel cadran 1, ou un tel cadran renforcé, ou un tel cadran équipé 20.

L'invention concerne encore une procédé de réalisation d'un tel cadran 1, par lequel :
- on prépare un moule comportant au moins une surface en relief comportant au moins une surface en contre-dépouille ;
- on effectue, dans ce moule, le moulage, à l'état liquide ou pâteux, d'un matériau souple ou d'un silicone ou d'un élastomère souple ;
- on laisse ce matériau souple ou silicone ou élastomère souple dans ce moule pendant une durée suffisante pour sa polymérisation ou sa vulcanisation jusqu'à l'obtention d'un cadran stable à la température ambiante ;
- on effectue le démoulage de ce cadran.

Le démoulage de formes gauches, même en contre-dépouille, est possible grâce à l'utilisation d'un matériau souple aux conditions ambiantes d'utilisation de la montre. Dans une variante particulière, on met en oeuvre ce procédé pour obtenir un cadran souple en relief surmoulé sur au moins une semelle rigide 11. La semelle, ou support, rigide, donne une stabilité avantageuse. Pour ce faire :
- on prépare un moule comportant au moins une surface en relief comportant au moins une surface en contre-dépouille, et on y insère au moins une semelle rigide;
- on effectue, dans ce moule, le moulage, à l'état liquide ou pâteux, d'un matériau souple ou d'un silicone ou d'un élastomère souple, en surmoulage sur cette au moins une semelle rigide.

L'invention résout le problème de fabrication de cadran avec des formes complexes en relief creux ou saillant, et propose une solution élégante à moindre coût.

Elle permet de réaliser un cadran avec des zones en contre-dépouille à profil déterminé de géométrie parfaitement exacte.

L'invention autorise, encore, la création de nombreuses variantes par des combinaisons personnalisées d'inserts logés dans les zones en contre-dépouille. Elle permet ainsi, notamment, l'affichage de lettres ou chiffres de différentes langues ou polices, de symboles propres à certaines civilisations, sans modification du mouvement de base et d'un cadran 1 de base.

## Revendications

1. Cadran (1) pour pièce d'horlogerie (100) comportant une face avant (2) constituant une surface d'affichage visible et opposée à une face arrière (3), ledit cadran (1) comportant au moins, ou bien une cavité (4) s'étendant dans au moins une partie de l'épaisseur dudit cadran (1) entre ladite surface visible (2) et ladite face arrière (3) et comportant au moins une surface en contre-dépouille (5) s'étendant dans au moins une partie de l'épaisseur dudit cadran (1) entre ladite surface visible (2) et ladite face arrière (3), ou bien au moins une surface périphérique (40) s'étendant dans au moins une partie de l'épaisseur dudit cadran (1) entre ladite surface visible (2) et ladite face arrière (3) et, comportant au moins une surface en contre-dépouille (5) s'étendant dans au moins une partie de l'épaisseur dudit cadran (1) entre ladite surface visible (2) et ladite face arrière (3), ledit cadran (1) étant monobloc, **caractérisé en ce que** ledit cadran (1) est en matériau souple choisi parmi un élastomère souple ou un silicone ou un caoutchouc ou un cuir.

2. Cadran (1) selon la revendication 1, **caractérisé en ce qu'**il est en matériau souple choisi parmi un élastomère souple ou un silicone

3. Cadran (1) selon la revendication 1 ou 2, **caractérisé en ce que** au moins une surface en contre-dépouille (5) est située dans une dite cavité (4) que comporte une douille (6) souple ou rigide insérée dans un logement (7) s'étendant dans au moins une partie de l'épaisseur dudit cadran (1) entre ladite surface visible (2) et ladite face arrière (3).

4. Cadran (1) selon l'une des revendications précédentes, **caractérisé en ce que** au moins une surface en contre-dépouille (5) est située dans une dite cavité (4) laquelle comporte une surface d'indexage (8) pour l'orientation angulaire d'un insert (9).

5. Cadran (1) selon la revendication précédente, **caractérisé en ce que** ladite surface d'indexage (8) est unique dans une cavité (4) donnée.

6. Cadran renforcé (10) comportant au moins un cadran (1) selon l'une des revendications précédentes, **caractérisé en ce que** au moins une dite face arrière (3) est fixée sur une semelle rigide (11).

7. Cadran renforcé (10) selon la revendication précédente, **caractérisé en ce que** ledit cadran (1) comporte une gorge (16), comportant une dite surface en contre-dépouille (5), pour la réception d'un bord (111) de ladite semelle rigide (11).

8. Cadran renforcé (10) selon la revendication 6 ou 7, **caractérisé en ce que** ledit cadran (1) comporte au moins un pion de clipage (17), comportant une dite surface en contre-dépouille (5), pour le maintien clipé dudit cadran (1) dans au moins un orifice (110) que comporte, en regard dudit au moins un pion de clipage (17), ladite semelle rigide (11).

9. Cadran équipé (20) comportant au moins un cadran (1) selon l'une des revendications 1 à 5 ou un cadran renforcé (10) selon l'une des revendications 6 à 8, **caractérisé en ce qu'**il comporte au moins un insert (9) souple ou rigide et comportant au moins une surface en dépouille (12) coopérant avec une dite surface en contre-dépouille (5) pour le maintien dudit insert (9) dans ledit au moins un cadran (1).

10. Cadran équipé (20) selon la revendication précédente, **caractérisé en ce que** au moins un dit insert (9) est rigide.

11. Cadran équipé (20) selon la revendication 9 ou 10, **caractérisé en ce que** au moins un dit insert (9) comporte une surface d'orientation (13) agencée pour coopérer de façon complémentaire avec une surface d'indexage (8) que comporte une dite cavité (4) laquelle comporte une dite surface en contre-dépouille (5), pour le logement et l'orientation angulaire dudit insert (9).

12. Cadran équipé (20) selon la revendication précédente, **caractérisé en ce que** ladite surface d'orientation (13) est unique pour un insert (9) donné coopérant avec une cavité (4) donnée laquelle comporte une dite surface d'indexage (8) unique.

13. Cadran équipé (20) selon l'une des revendications 9 à 12, **caractérisé en ce que** ledit insert (9) est un composant d'affichage (14) statique ou électronique, ou bien est un composant de joaillerie (15).

14. Cadran équipé (20) selon l'une des revendications 9 à 13, **caractérisé en ce qu'**au moins un dit cadran (1) comporte au moins une dite surface périphérique (40) dont au moins une dite surface en contre-dépouille (5) maintient une garniture (90) venant en recouvrement de ladite face avant (2) dudit cadran (1).

15. Cadran équipé (20) selon la revendication précédente, **caractérisé en ce que** ladite garniture (90) est souple, et comporte une lèvre périphérique (92) délimitée par une gorge en entaille (91) et un bord (93), et **en ce que** ladite surface périphérique (40) dudit cadran (1) est délimitée d'un côté avant par un bord (43) entre ladite face avant (2) et la dite surface en contre-dépouille (5), et d'un côté arrière par un rebord périphérique (41) marquant une gorge périphérique (42) agencée pour maintenir ledit bord (93) quand ladite entaille (91) coopère avec ledit bord (43), et quand ladite lèvre périphérique (42) est rabattue en appui sur ladite surface périphérique (40).

16. Cadran équipé (20) selon la revendication 14, **caractérisé en ce que** ladite garniture (90) est rigide, et comporte une lèvre périphérique (92) délimitée par une gorge en entaille (91) et un bord (93), et **en ce que** ladite surface périphérique (40) dudit cadran (1) est délimitée d'un côté avant par un bord (43) entre ladite face avant (2) et la dite surface en contre-dépouille (5), et d'un côté arrière par un rebord périphérique (41) marquant une gorge périphérique (42) agencée pour maintenir ledit bord (93), quand ladite garniture (90) est clipée sur ledit cadran (1), ladite entaille (91) coopérant avec ledit bord (43), et ladite lèvre périphérique (42) étant en appui sur ladite surface périphérique (40).

17. Cadran équipé (20) selon l'une des revendications 9 à 16, **caractérisé en ce qu'**au moins un dit cadran (1) comportant une dite surface en contre-dépouille (5) est en silicone ou en élastomère souple.

18. Pièce d'horlogerie (100) comportant au moins comportant au moins un cadran (1) selon l'une des revendications 1 à 5 ou un cadran renforcé (10) selon l'une des revendications 6 à 8, ou un cadran équipé (20) selon l'une des revendications 9 à 17.

19. Procédé de réalisation d'un cadran (1) selon l'une des revendications 1 à 5, **caractérisé en ce que** :
- on prépare un moule comportant au moins une surface en relief comportant au moins une surface en contre-dépouille ;
- on effectue, dans ledit moule, le moulage, à l'état liquide ou pâteux, d'un matériau souple ou d'un silicone ou d'un élastomère souple ;
- on laisse ledit matériau souple ou silicone ou élastomère souple dans ledit moule pendant une durée suffisante pour sa polymérisation ou sa vulcanisation jusqu'à l'obtention d'un cadran stable à la température ambiante ;
- on effectue le démoulage dudit cadran.

20. Procédé de réalisation selon la revendication précédente, **caractérisé en ce que**:
- on prépare un moule comportant au moins une surface en relief comportant au moins une surface en contre-dépouille, et on y insère au moins une semelle rigide;
- on effectue, dans ledit moule, le moulage, à l'état liquide ou pâteux, d'un matériau souple ou d'un silicone ou d'un élastomère souple, en surmoulage sur ladite au moins une semelle rigide.

## Patentansprüche

1. Zifferblatt (1) für ein Zeitmessgerät (100), dass eine Vorderseite (2) umfasst, die eine sichtbare Anzeigeoberfläche bildet und einer Rückseite (3) gegenüberliegt, wobei das Zifferblatt (1) mindestens entweder eine Ausnehmung (4), die sich in zumindest einem Teil der Dicke des Zifferblatts (1) zwischen der sichtbaren Oberfläche (2) und der Rückseite (3) erstreckt und mindestens eine Hinterschneidungsfläche (5) aufweist, die sich in zumindest einem Teil der Dicke des Zifferblatts (1) zwischen der sichtbaren Oberfläche (2) und der Rückseite (3) erstreckt, oder mindestens eine äußere Umfangsfläche (40) umfasst, die sich zumindest in einem Teil der Dicke des Zifferblatts (1) zwischen der sichtbaren Oberfläche (2) und der Rückseite (3) erstreckt und mindestens eine Hinterschneidungsfläche (5) aufweist, die sich zumindest in einem Teil der Dicke des Zifferblatts (1) zwischen der sichtbaren Oberfläche (2) und der Rückseite (3) erstreckt, wobei das Zifferblatt (1) einteilig ausgebildet ist, **dadurch gekennzeichnet, dass** das Zifferblatt (1) aus einem nachgiebigen Material besteht, das aus einem nachgiebigen Elastomer oder einem Silikon oder einem Kautschuk oder einem Leder gewählt ist.

2. Zifferblatt (1) nach Anspruch 1, **dadurch gekennzeichnet, dass** es aus einem nachgiebigen Material besteht, das aus einem nachgiebigen Elastomer oder einem Silikon gewählt ist.

3. Zifferblatt (1) nach Anspruch 1 oder 2, **dadurch gekennzeichnet, dass** mindestens eine Hinterschneidungsfläche (5) in einer Ausnehmung (4) ausgebildet ist, die eine nachgiebige oder starre Hülse (6) aufweist, die in einen Aufnahmeraum (7) eingesetzt ist, der sich in zumindest einem Teil der Dicke des Zifferblatts (1) zwischen der sichtbaren Oberfläche (2) und der Rückseite (3) erstreckt.

4. Zifferblatt (1) nach einem der vorhergehenden Ansprüche, **dadurch gekennzeichnet, dass** mindestens eine Hinterschneidungsfläche (5) in einer Ausnehmung (4) ausgebildet ist, die eine Indexierungsoberfläche (8) für die Winkelausrichtung eines Einsatzes (9) aufweist.

5. Zifferblatt (1) nach dem vorhergehenden Anspruch, **dadurch gekennzeichnet, dass** die Indexierungsoberfläche (8) in einer gegebenen Ausnehmung (4) eindeutig ist.

6. Verstärktes Zifferblatt (10), das mindestens ein Zifferblatt (1) nach einem der vorhergehenden Ansprüche umfasst, **dadurch gekennzeichnet, dass** mindestens eine Rückseite (3) an einer starren Grundplatte (11) befestigt ist.

7. Verstärktes Zifferblatt (10) nach den vorhergehenden Anspruch, **dadurch gekennzeichnet, dass** das Zifferblatt (1) eine Kehle (16) aufweist, die eine Hinterschneidungsfläche (5) für die Aufnahme eines Randes (111) der starren Grundplatte (11) aufweist.

8. Verstärktes Zifferblatt (10) nach Anspruch 6 oder 7, **dadurch gekennzeichnet, dass** das Zifferblatt (1) mindestens einen Einclipsansatz (17) umfasst, der eine Hinterschneidungsfläche (5) aufweist, um das Zifferblatt (1) in mindestens einer Öffnung (110), die die starre Grundplatte (11) gegenüber dem mindestens einen Einclipsansatz (17) aufweist, eingeclipst zu halten.

9. Bestücktes Zifferblatt (20), das mindestens ein Zifferblatt (1) nach einem der Ansprüche 1 bis 5 oder ein verstärktes Zifferblatt (10) nach einem der Ansprüche 6 bis 8 umfasst, **dadurch gekennzeichnet, dass** es mindestens einen nachgiebigen oder starren Einsatz (9) umfasst und mindestens eine Freifläche (12) aufweist, die mit einer Hinterschneidungsfläche (5) zusammenwirkt, um den Einsatz (9) in dem mindestens einen Zifferblatt (1) zu halten.

10. Bestücktes Zifferblatt (20) nach dem vorhergehenden Anspruch, **dadurch gekennzeichnet, dass** mindestens ein Einsatz (9) starr ist.

11. Bestücktes Zifferblatt (20) nach Anspruch 9 oder 10, **dadurch gekennzeichnet, dass** mindestens ein Einsatz (9) für die Aufnahme und die Winkelausrichtung des Einsatzes (9) eine Ausrichtungsoberfläche (13) aufweist, die dafür ausgelegt ist, mit einer Indexierungsoberfläche (8), die eine eine Hinterschneidungsfläche (5) aufweisende Ausnehmung (4) aufweist, komplementär zusammenzuwirken.

12. Bestücktes Zifferblatt (20) nach dem vorhergehenden Anspruch, **dadurch gekennzeichnet, dass** die Ausrichtungsoberfläche (13) eindeutig ist für einen gegebenen Einsatz (9), der mit einer gegebenen, eine eindeutige Indexierungsoberfläche (8) aufweisenden Ausnehmung (4) zusammenwirkt.

13. Bestücktes Zifferblatt (20) nach einem der Ansprüche 9 bis 12, **dadurch gekennzeichnet, dass** der Einsatz (9) eine statische oder elektronische Anzeigekomponente (14) oder eine Schmuckkomponente (15) ist.

14. Bestücktes Zifferblatt (20) nach einem der Ansprüche 9 bis 13, **dadurch gekennzeichnet, dass** mindestens ein Zifferblatt (1) mindestens eine äußere Umfangsfläche (40) aufweist, wovon mindestens eine Hinterschneidungsfläche (5) eine Kappe (90) hält, die die Vorderseite (2) des Zifferblatts (1) abdeckt.

15. Bestücktes Zifferblatt (20) nach dem vorhergehenden Anspruch, **dadurch gekennzeichnet, dass** die Kappe (90) nachgiebig ist und eine Umfangslippe (92) aufweist, die durch eine eingekerbte Kehle (91) und einen Rand (93) begrenzt ist, und dass die äußere Umfangsfläche (40) des Zifferblatts (1) begrenzt ist auf einer vorderen Seite durch einen Rand (43) zwischen der Vorderseite (2) und der Hinterschneidungsfläche (5) und auf einer hinteren Seite durch einen Umfangsrand (41), der eine Umfangskehle (42) markiert, die dafür ausgelegt ist, den Rand (93) zu halten, wenn die eingekerbte Kehle (91) mit dem Rand (43) zusammenwirkt und wenn die Umfangslippe (42) sich abstützend auf die äußere Umfangsfläche (40) umgeschlagen ist.

16. Bestücktes Zifferblatt (20) nach Anspruch 14, **dadurch gekennzeichnet, dass** die Kappe (90) starr ist und eine Umfangslippe (92) aufweist, die durch eine eingekerbte Kehle (91) und einen Rand (93) begrenzt ist, und dass die äußere Umfangsfläche (40) des Zifferblatts (1) begrenzt ist auf einer vorderen Seite durch einen Rand (43) zwischen der Vorderseite (2) und der Hinterschneidungsfläche (5) und auf einer hinteren Seite durch einen Umfangsrand (41), der eine Umfangskehle (42) markiert, die dafür ausgelegt ist, den Rand (93) zu halten, wenn die Kappe (90) auf das Zifferblatt (1) aufgeclipst ist, wobei die eingekerbte Kehle (91) mit dem Rand (43) zusammenwirkt und die Umfangslippe (42) sich auf der äußere Umfangsfläche (40) abstützt.

17. Bestücktes Zifferblatt (20) nach einem der Ansprüche 9 bis 16, **dadurch gekennzeichnet, dass** mindestens ein Zifferblatt (1), das eine Hinterschneidungsfläche (5) aufweist, aus Silikon oder einem nachgiebigen Elastomer besteht.

18. Zeitmessgerät (100), dass mindestens ein Zifferblatt (1) nach einem der Ansprüche 1 bis 5 oder ein verstärktes Zifferblatt (10) nach einem der Ansprüche 6 bis 8 oder ein bestücktes Zifferblatt (20) nach einem der Ansprüche 9 bis 17 umfasst.

19. Verfahren zum Herstellen eines Zifferblatts (1) nach einem der Ansprüche 1 bis 5, **dadurch gekennzeichnet, dass**:
- eine Gießform bereitgestellt wird, die mindestens eine Reliefoberfläche aufweist, welche mindestens eine Hinterschneidungsfläche aufweist;
- in der Form das Formgießen eines nachgiebigen Materials oder eines Silikons oder eines nachgiebigen Elastomers im flüssigen oder pastenartigen Zustand ausgeführt wird;
- das nachgiebige Material oder Silikon oder nachgiebige Elastomer in der Gießform für eine für seine Polymerisation oder seine Vulkanisierung bis zum Erhalt eines bei Raumtemperatur stabilen Zifferblatts hinreichende Dauer belassen wird;
- das Zifferblatt aus der Gießform entnommen wird.

20. Herstellungsverfahren nach dem vorhergehenden Anspruch, **dadurch gekennzeichnet, dass**:
- eine Gießform bereitgestellt wird, die mindestens eine Reliefoberfläche aufweist, welche mindestens eine Hinterschneidungsfläche aufweist, und in die mindestens eine starre Grundplatte eingesetzt wird;
- in der Gießform das Formgießen eines nachgiebigen Materials oder eines Silikons oder eines nachgiebigen Elastomers durch Übergießen der mindestens einen starren Grundplatte ausgeführt wird.

## Claims

1. Dial (1) for a timepiece (100) comprising a front face (2) forming a visible display surface and opposite a back face (3), said dial (2) comprising at least, either one cavity (4) extending into at least one portion of the thickness of said dial (1) between said visible surface (2) and said back face (3) and comprising at least one undercut surface (5) extending into at least one portion of the thickness of said dial (1) between said visible surface (2) and said back face (3), or at least one peripheral surface (40) extending into at least one portion of the thickness of said dial (1) between said visible surface (2) and said back face (3) and, comprising at least one undercut surface (5) extending into at least one portion of the thickness of said dial (1) between said visible surface (2) and said back face (3), said dial (1) being in one piece, **characterized in that** said dial (1) is made of flexible material selected from among a flexible elastomer or a silicone or a rubber or a leather.

2. Dial (1) according to claim 1, **characterized in that** the dial is made of a flexible material chosen from a flexible elastomer or a silicone.

3. Dial according to claim 1 or 2, **characterized in that** at least one undercut surface (5) is located inside a said cavity (4) comprised in a flexible or rigid sleeve (6) inserted inside a housing (7) extending into at least one portion of the thickness of said dial (1) between said visible surface (2) and said back face (3).

4. Dial (1) according to any of the preceding claims, **characterized in that** at least one undercut surface (5) is located inside a said cavity (4) which includes an indexing surface (8) for the angular orientation of an insert (9).

5. Dial (1) according to the preceding claim, **characterized in that** said indexing surface (8) is unique inside a given cavity (4).

6. Reinforced dial (10) comprising at least one dial (1) according to any of the preceding claims, **characterized in that** at least one said back face (3) is secured to a rigid sole (11).

7. Reinforced dial (10) according to the preceding claim, **characterized in that** said dial (1) comprises a groove (16) including one said undercut surface (5) for receiving an edge (111) of said rigid sole (11).

8. Reinforced dial (10) according to claim 6 or 7, **characterized in that** said dial (1) includes at least one clip pin (17) comprising a said undercut surface (5) for holding said dial (1) clipped in at least one orifice (110) comprised in said rigid sole (11) opposite said at least one clip pin (17).

9. Equipped dial (20) comprising at least one dial (1) according to any of claims 1 to 5 or a reinforced dial (10) according to any of claims 6 to 8, **characterized in that** the dial includes at least one flexible or rigid insert (9) and comprising at least one tapered surface (12) cooperating with a said undercut surface (5) to hold said insert (9) in said at least one dial (1).

10. Equipped dial (20) according to the preceding claim, **characterized in that** at least one said insert (9) is rigid.

11. Equipped dial (20) according to claim 9 or 10, **characterized in that** at least one said insert (9) includes an orientation surface (13) arranged to cooperate in a complementary manner with an indexing surface (8) comprised in a said cavity (4) which includes a said undercut surface (5), for the housing and angular orientation of said insert (9).

12. Equipped dial (20) according to the preceding claim, **characterized in that** said orientation surface (13) is unique for a given insert (9) cooperating with a given cavity (4) which includes a said unique indexing surface (8).

13. Equipped dial (20) according to any of claims 9 to 12, **characterized in that** said insert (9) is a static or electronic display component (14), or is a jewellery component (15).

14. Equipped dial (20) according to any of claims 9 to 13, **characterized in that** at least one said dial (1) has at least one said peripheral surface (40) wherein at least one said undercut surface (5) holds a covering (90) which covers said front face (2) of said dial (1).

15. Equipped dial (20) according to the preceding claim, **characterized in that** said covering (90) is flexible and includes a peripheral lip (92) delimited by a nicked groove (91) and an edge (93), and **in that** said peripheral surface (40) of said dial (1) is delimited on a front side by an edge (43) between said front face (2) and said undercut surface (5) and on a back side by a peripheral rim (41) marking a peripheral groove (42) arranged to hold said edge (93) when said nick (91) cooperates with said edge (43) and when said peripheral lip (42) is folded down and abuts on said peripheral surface (40).

16. Equipped dial (20) according to claim 14, **characterized in that** said covering (90) is rigid and includes a peripheral lip (92) delimited by a nicked groove (91) and an edge (93), and **in that** said peripheral surface (40) of said dial (1) is delimited on a front side by an edge (43) between said front face (2) and said undercut surface (5), and on a back side by a peripheral rim (41) marking a peripheral groove (42) arranged to hold said edge (93) when said covering (90) is clipped onto said dial (1), said nick (91) cooperating with said edge (43) and said peripheral lip (42) abutting on said peripheral surface (40).

17. Equipped dial (20) according to any of claims 9 to 16, **characterized in that** at least one said dial (1) comprising one said undercut surface (5) is made of silicone or a flexible elastomer.

18. Timepiece (100) comprising at least one dial (1) according to any of claims 1 to 5, or a reinforced dial (10) according to any of claims 6 to 8, or an equipped dial (20) according to any of claims 9 to 17.

19. Method for producing a dial (1) according to any of claims 1 to 5, **characterized in that**:
- a mould is prepared comprising at least one relief surface including at least one undercut surface;
- a flexible material or a silicone or a flexible elastomer is moulded in a liquid or paste state in said mould;
- said flexible material or silicone or flexible elastomer is left in said mould for a sufficient time for polymerisation or vulcanisation to occur until an ambient temperature stable dial is obtained;
- said dial is removed from the mould.

20. Production method (1) according to the preceding claim, **characterized in that**:
- a mould is prepared comprising at least one relief surface including at least one undercut surface, and at least one rigid sole is inserted therein;
- a flexible material or a silicone or a flexible elastomer is moulded in a liquid or paste state in said mould, overmoulded on said at least one rigid sole.
